# EUROPÄISCHE PATENTANMELDUNG

(11) **EP 1 886 832 A1**
(43) Veröffentlichungstag der Anmeldung: **13.02.2008**
(21) Anmeldenummer: 06405337.4
(22) Anmeldetag: 10.08.2006
(51) Int. Cl.: B42C 19/08, B65H 39/00

(54) **Verfahren und Vorrichtung zur Herstellung eines aus mehreren Druckprodukten gebildeten klebegebundenen Druckerzeugnisses**

(71) Anmelder: Müller Martini Holding AG, 6052 Hergiswil (CH)
(72) Erfinder: Langenegger, Daniel, 4805 Brittnau (CH)

(57) **Zusammenfassung**

Bei einem Verfahren zur Herstellung eines aus mehreren Druckprodukten (1) gebildeten klebegebundenen Druckerzeugnisses, bei dem die Druckprodukte (1) auf einem ersten Förderabschnitt (2) einer Förderstrecke (6) einer umlaufenden Fördervorrichtung (4) zu losen Buchblocks (5) zusammengetragen und auf einem nachfolgenden weiteren Förderabschnitt (3) einer Klebebindevorrichtung (7) zugeführt werden, werden die auf dem ersten Förderabschnitt (2) quer zur Förderrichtung (F) in einer gegen die Förderrichtung (F) geneigten Rücklage zusammengetragenen Druckprodukte (1) resp. losen Buchblocks (5) auf dem weiteren Förderabschnitt (3) zur Bildung eines grösseren Teilungsabstandes (12) zwischen den Druckprodukten (1) beschleunigt und durch eine Schwenkbewegung derart hochgestellt, dass sich eine Seitenkante (22) der Druckprodukte (1) resp. losen Buchblocks (5) in einer zur Förderrichtung (F) etwa parallelen Lage befindet, so dass sie aus dieser Lage in Transportklammern (8) der Klebebindevorrichtung (7) angehoben werden können.

## Beschreibung

Die Erfindung betrifft ein Verfahren zur Herstellung eines aus mehreren Druckprodukten gebildeten klebegebundenen Druckerzeugnisses, bei dem die Druckprodukte auf einem ersten Förderabschnitt einer Förderstrecke einer umlaufenden Fördervorrichtung zu losen Buchblocks zusammengetragen und auf einem nachfolgenden weiteren Förderabschnitt einer Klebebindevorrichtung zugeführt werden, sowie eine Vorrichtung zur Durchführung des Verfahrens.

Die in der Druckweiterverarbeitung angewendeten Verfahren zum Binden von Druckprodukten zu gebundenen Druckerzeugnissen, erfordern vorgängig das Sammeln der einzelnen Druckprodukte zu losen Buchblocks in einer Zusammentragmaschine und anschliessendes Überführen der Buchblocks in die Transportklammern eines Klebebinders. Die Überführung zwischen Zusammentragmaschine und Klebebinder umfasst mindestens die Funktion, den fertig zusammen getragenen, losen Buchblock mit der Geschwindigkeit der Zusammentragmaschine und der durch das Sammelorgan gegebenen Ausrichtung zu übernehmen und mit der Geschwindigkeit des Klebebinders und der geforderten Ausrichtung an den Klebebinder abzugeben.

Nach einem ersten Stand der Technik werden die Buchblocks in der Zusammentragmaschine in Richtung des Buchblockrückens, in einem im Querschnitt V-förmigen und gegen die Rückenfalze leicht geneigten Kanal gefördert. Die Abgabe der Buchblocks an den ebenfalls längs laufenden Klebebinder erfolgt in einer senkrechten Ebene, wobei die Rückenfalze der Buchblocks nach unten ausgerichtet sind. Die Förderung der Buchblocks innerhalb der Zusammentragmaschine und der Überführung erfolgt üblicherweise formschlüssig durch an Ketten befestigte, die Buchblocks schiebende Mitnehmer. Werden im Bereich der Überführung keine optionalen Bearbeitungen, wie beispielsweise Vibrieren, Zulegen und Ankleben von Vorsatzbogen, Heften, Bedrucken etc. an den Buchblocks ausgeführt, müssen diese lediglich während der Förderung in Rückenlängsrichtung von einer leicht geneigten in eine senkrechte Position hoch gestellt werden. Bei einem Stopp der Zusammentragmaschine kann der Klebebinder weiterlaufen um die sich mitten in der Bearbeitung befindenden Buchblocks fertig zu bearbeiten. Dazu wird ein Übergabeelement benötigt, das die Buchblocks von der Sammelkette der Zusammentragmaschine in eine Förderkette des Klebebindereinlaufs überführt. Das Übergabeelement kann ebenfalls dazu verwendet werden, um Geschwindigkeitsdifferenzen infolge unterschiedlicher Teilungen zwischen der Zusammentragmaschine und dem Klebebinder auszugleichen. Diese Lösung ist sehr einfach, hat jedoch den Nachteil, dass die Druckprodukte in der Richtung gefördert werden, in der sie die grösste Länge aufweisen. Dadurch werden zwingend der Teilungsabstand zwischen sich folgenden Buchblocks und die Fördergeschwindigkeit relativ gross. Die Fördergeschwindigkeit kann somit die Limite für die maximal mögliche Produktionsgeschwindigkeit bilden. Betroffen ist dabei in erster Linie der Kanalbereich der Zusammentragmaschine, wo infolge der Förderung Luftwirbel entstehen, die an den obersten Druckprodukten der losen Buchblocks Auftriebskräfte erzeugen und diese vom Buchblock abheben können. Ein weiterer Nachteil äussert sich beim Abbremsen der Zusammentragmaschine, indem die losen Buchblocks durch ihre kinetische Energie nach vorne an den nächsten Mitnehmer schiessen und somit ihre Ausrichtung verlieren, was zu schlechten Produkten oder Maschinenstopps führen kann.

Nach einem weiteren Stand der Technik werden die Buchblocks in einem stehenden Kanal gesammelt und gefördert, womit sogar das Hochstellen kann entfallen. Die oben erwähnten Eigenschaften und Nachteile gelten jedoch auch hier.

Nach einem weiteren, in der EP 0 675 005 B1 offenbarten Stand der Technik werden die losen Buchblocks im Klebebinder quer zur Rückenlängsrichtung gefördert. Es ist denkbar, die Druckprodukte in der Zusammentragmaschine ebenfalls quer zur Rückenlängsrichtung zu fördern und anschliessend in den quer laufenden Klebebinder zu überführen. Damit lässt sich die Fördergeschwindigkeit bei gleicher Produktionsgeschwindigkeit gegenüber einer Förderung in Rückenlängsrichtung reduzieren. Nachteilig an dieser Lösung ist der komplizierte Aufbau des Klebebinders, da für einzelne Bearbeitungen eine Relativbewegung zwischen den Bearbeitungswerkzeugen und den Buchblocks in Rückenlängsrichtung erforderlich ist.

Nach einem weiteren Stand der Technik werden die Druckbogen quer zur Rückenlängsrichtung auf einem Förderband in der Form von übereinander geschichteten Schuppenströmen gesammelt und vor der Überführung in einen längs laufenden Klebebinder zu einzelnen Buchblocks aus der Schuppenformation vereinzelt. Wie in der EP 1 528 023 A1 offenbart, können nach der Vereinzelung die Buchblocks in querlaufende Fächer abgegeben und aufgestellt werden, sodass die Buchblockrücken nach unten ausgerichtet sind und mit Hilfe einer 90°-Umlenkung translatorisch in einen Förderstrom mit Förderrichtung in Rückenlängsrichtung überführt werden. Diese Lösung vereint die Vorteile einer quer zum Rückenbereich laufenden Zusammentragmaschine mit einem längs zum Rückenbereich laufenden Klebebinder. Nachteilig wirkt sich aus, dass dickere Buchblocks oder Buchblocks kleineren Formaten, sowie Buchblocks mit steifem Inhalt, wie CD-ROM mit dieser Methode nicht verarbeitet werden können. Ebenfalls die erreichbaren Positionen von kleineren Druckprodukten innerhalb eines Buchblocks sind durch dieses Verfahren eingeschränkt.

Der Erfindung liegt die Aufgabe zugrunde, in einem Produktestrom mit einer ersten Geschwindigkeit kontinuierlich und quer zum Rücken in einer gegen die Förderrichtung geneigten Rücklage geförderte Buchblocks zu übernehmen und mit einer zweiten Geschwindigkeit in Rückenlängsrichtung in Transportklammern eines Klebebinders zu überführen.

Die Aufgabe wird erfindungsgemäss dadurch gelöst, dass die auf dem ersten Förderabschnitt quer zur Förderrichtung in einer gegen die Förderrichtung geneigten Rücklage zusammengetragenen Druckprodukte resp. losen Buchblocks auf dem weiteren Förderabschnitt zur Bildung eines grösseren Teilungsabstandes zwischen den Druckprodukten beschleunigt und durch eine Schwenkbewegung derart hochgestellt werden, dass sich eine Seitenkante in einer zur Förderrichtung etwa parallelen Lage befindet und dass die Druckprodukte resp. losen Buchblocks aus dieser Lage in Transportklammern der Klebebindevorrichtung angehoben werden.

Die Erfindung wird anschliessend unter Bezugnahme auf die Zeichnung, auf die bezüglich aller in der Beschreibung nicht erwähnten Einzelheiten verwiesen wird, anhand eines Ausführungsbeispiels erläutert.

Die einzige Figur der Zeichnung zeigt schematisch eine Klebebindeanlage in stark vereinfachter Darstellung.

Mittels einer umlaufenden Fördervorrichtung 4 werden in einem ersten Förderabschnitt 2 einer Förderstrecke 6 Druckprodukte 1 zu losen Buchblocks 5 zusammengetragen. Die Fördervorrichtung 4 wird gebildet durch mehrere hintereinander angeordnete Fördereinheiten 19, die entlang einer geschlossenen Führungsbahn 14 fortbewegbar sind. Jede Fördereinheit 19 ist einzeln antreibbar, womit sich die Geschwindigkeit und Distanz zwischen den Fördereinheiten 19 auf der Führungsbahn 14 variieren lässt. Eine Fördereinheit 19 besteht im Wesentlichen aus einem Tisch 15, einem zum Tisch senkrecht stehenden Anschlag 16 und einem zum Tisch 15 und dem Anschlag 16 senkrecht stehenden Seitenanschlag 17 zur Aufnahme der Druckprodukte 1. Der Seitenanschlag 17 wird nur während dem Sammeln benötigt und ist aus dem Bereich der Anschlagseite 13 der Druckprodukte 1 versetzbar ausgebildet. Die Fördereinheiten 19 sind relativ zur Förderrichtung F um wenigstens eine Achse schwenkbar. Auf dem ersten Förderabschnitt 2 sind die Fördereinheiten 19 gegen eine in Förderrichtung F geneigten Rücklage und gegen die Anschlagseite 13 hin leicht abfallend ausgerichtet, wodurch die Druckprodukte 1 resp. Buchblocks 5 mit einer ihrer flächigen Seiten 9 auf dem Tisch 15, einer Seitenkante 22 an dem Anschlag 16 und der Anschlagseite 13 am Seitenanschlag 17 anliegen. Entlang der Führungsbahn 14 angeordnete Bogenanleger (nicht dargestellt) beschicken die Fördereinheiten 19 in bekannter Weise mit Druckprodukten 1, sodass am Ende des ersten Förderabschnitts 2 die Fördereinheiten 19 vollständige, lose Buchblocks 5 enthalten, die durch ihr Eigengewicht an drei Seiten an den Fördereinheiten 19 anliegen, resp. an drei Seiten nach den Fördereinheiten 19 ausgerichtet sind. Zur Verminderung von Fahrtwind wird der Teilungsabstand 11 zwischen aufeinanderfolgenden Fördereinheiten 19 im ersten Förderabschnitt 2 möglichst klein gehalten.

In den zu beschickenden, in einer umlaufenden Bahn 21 geführten Transportklammern 8 einer nachfolgenden Klebebindevorrichtung 7 weisen die Buchblocks 5 gegenüber dem ersten Förderabschnitt 2 eine unterschiedliche Ausrichtung und einen grösseren Teilungsabstand 12 auf. Die zuvor an den Anschlägen 16 anliegenden Seitenkanten 22 der Druckprodukte 1 weisen nun nach unten und bilden einen Buchblockrücken 25 und die flächigen Seiten 9, 10 liegen in parallelen, senkrechten Ebenen. Dazu müssen die Buchblocks 5 auf einem weiteren Förderabschnitt 3 zur Bildung des grösseren Teilungsabstandes 12 beschleunigt und durch eine Schwenkbewegung derart hochgestellt werden, dass sie sich in einer zur Förderrichtung F etwa parallelen Lage befinden und aus dieser Lage durch Hebevorrichtungen 24 in die Transportklammern 8 der Klebebindevorrichtung 7 angehoben werden können. Mindestens während dem Anheben der Buchblocks 5 in die Transportklammern 8 in einem letzten Förderbereich 23 des weiteren Förderabschnittes 3 laufen die Fördereinheiten 19 synchron und gleichgerichtet zur Förderrichtung F der umlaufenden Transportklammern 8 der Klebebindevorrichtung 7. Nach dem Erfassen der Buchblocks 5 durch die Transportklammern 8 werden die Fördereinheiten 19 wieder bezüglich der Ausrichtung zur Förderrichtung F in die beim Zusammentragprozess benötigte Ausgangslage zurückversetzt. Spätestens vor Beginn des Sammelprozesses wird der kleinere Teilungsabstand 11 zwischen den Fördereinheiten 19 wieder hergestellt. Wenigstens auf dem weiteren Förderabschnitt 3 werden die Buchblocks 5 an den flächigen Seiten 9, 10 durch Einwirken einer Kraft P, P' an der Fördereinheit 19 gehalten. Dies ist erforderlich, damit sich die Buchblocks 5 während einer Beschleunigung und/oder einer Schwenkbewegung an den Fördereinheiten 19 nicht verschieben können. Zusätzlich ist auf der den Tischen 15 gegenüber liegenden Seite eine Führungsvorrichtung 18 vorgesehen, die spätestens bei Beginn einer Beschleunigung und/oder einer Schwenkbewegung an den flächigen Seiten 10 der Buchblocks 5 führungswirksam wird. Eine bevorzugte Führungsvorrichtung 18 wird durch eine Mehrzahl von Blasluftzuführeinrichtungen 20 gebildet, die entlang des zweiten Förderabschnitts 3 angeordnet sind und die Buchblocks gegen die Tische 15 blasen. Als Alternative ist die Verwendung einer Gleitführung ebenfalls denkbar.

## Patentansprüche

1. Verfahren zur Herstellung eines aus mehreren Druckprodukten (1) gebildeten klebegebundenen Druckerzeugnisses, bei dem die Druckprodukte (1) auf einem ersten Förderabschnitt (2) einer Förderstrecke (6) einer umlaufenden Fördervorrichtung (4) zu losen Buchblocks (5) zusammengetragen und auf einem nachfolgenden weiteren Förderabschnitt (3) einer Klebebindevorrichtung (7) zugeführt werden, **dadurch gekennzeichnet, dass** die auf dem ersten Förderabschnitt (2) quer zur Förderrichtung (F) in einer gegen die Förderrichtung (F) geneigten Rücklage zusammengetragenen Druckprodukte (1) resp. losen Buchblocks (5) auf dem weiteren Förderabschnitt (3) zur Bildung eines grösseren Teilungsabstandes (12) zwischen den Druckprodukten (1) beschleunigt und durch eine Schwenkbewegung derart hochgestellt werden, dass sich eine Seitenkante (22) in einer zur Förderrichtung (F) etwa parallelen Lage befindet und dass die Druckprodukte (1) resp. losen Buchblocks (5)aus dieser Lage in Transportklammern (8) der Klebebindevorrichtung (7) angehoben werden.

2. Verfahren nach Anspruch 1, bei dem die Seitenkante (22) den Buchblockrücken (25) bildet.

3. Verfahren nach Anspruch 1 oder 2, **dadurch gekennzeichnet, dass** die auf dem ersten Förderabschnitt (2) der Förderstrecke (6) zusammengetragenen Druckprodukte (1) resp. die losen Buchblocks (5) wenigstens auf dem weiteren Förderabschnitt (3) durch kraftschlüssiges Einwirken auf die flächigen Seiten (9,10) der Druckprodukte (1) gehalten werden.

4. Verfahren nach Anspruch 3, **dadurch gekennzeichnet, dass** der Kraftschluss vor der Beschleunigung und/oder der Schwenkbewegung der Druckprodukte (1) erfolgt.

5. Vorrichtung zur Herstellung eines aus mehreren Druckprodukten (1) gebildeten klebegebundenen Druckerzeugnisses, bei dem die Druckprodukte (1) auf einem ersten Förderabschnitt (2) einer Förderstrecke (6) einer umlaufenden Fördervorrichtung (4) zu losen Buchblocks (5) zusammengetragen und auf einem nachfolgenden weiteren Förderabschnitt (3) einer Klebebindevorrichtung (7) zugeführt werden, wobei die Fördervorrichtung (4) in Abständen auf einer Führungsbahn (14) angetriebene, die zusammengetragenen Druckprodukte (1) resp. die losen Buchblocks (5) transportierende Fördereinheiten (19) aufweist, **dadurch gekennzeichnet, dass** die Förderstrecke (6) durch einen ersten und einen in Förderrichtung (F) weiteren Förderabschnitt (3) ausgebildet ist und dass der erste Förderabschnitt (2) für das Zusammentragen der Druckprodukte (1) vorgesehen ist, auf dem die Fördereinheiten (19) quer zur Förderrichtung (F) und in einer gegen letztere geneigten Rücklage ausgerichtet sind, und der weitere Förderabschnitt (3) zur Bildung eines grösseren Teilungsabstandes (12) zwischen den Fördereinheiten (19) durch Beschleunigung und zum Hochstellen der Druckprodukte (1) resp. der losen Buchblocks (5) durch eine Schwenkbewegung der Fördereinheiten (19) ausgebildet ist.

6. Vorrichtung nach Anspruch 5, **dadurch gekennzeichnet, dass** mindestens während dem Anheben der Buchblocks (5) in die Transportklammern (8) in einem letzten Förderbereich (23) des weiteren Förderabschnittes (3) die Fördereinheiten (19) synchron und gleichgerichtet zur Förderrichtung (F) der umlaufenden Transportklammern (8) antreibbar sind.

7. Vorrichtung nach Anspruch 6, **dadurch gekennzeichnet, dass** die Fördereinheiten (19) mit Hebevorrichtungen (24) ausgebildet sind.

8. Vorrichtung nach einem der Ansprüche 5 bis 7, **dadurch gekennzeichnet, dass** die Fördereinheiten (19) als Halter der Druckprodukte (1) resp. der losen Buchblocks (5) ausgebildet sind.

9. Vorrichtung nach Anspruch 5, **dadurch gekennzeichnet, dass** auf dem weiteren Förderabschnitt (3) eine auf die Druckprodukte (1) resp. die losen Buchblocks (5) einwirkende Führungsvorrichtung (18) angeordnet ist.

10. Vorrichtung nach Anspruch 9, **dadurch gekennzeichnet, dass** die Führungsvorrichtung (18) durch Blasluftzuführeinrichtungen (20) ausgebildet ist.

11. Vorrichtung nach Anspruch 9, **dadurch gekennzeichnet, dass** die Führungsvorrichtung (18) als Gleitführung ausgebildet ist.
